# EUROPÄISCHE PATENTSCHRIFT

(11) **EP 0 795 676 B1**
(45) Veröffentlichungstag und Bekanntmachung des Hinweises auf die Patenterteilung: **29.08.2001**
(21) Anmeldenummer: 97109186.3
(22) Anmeldetag: 08.03.1994
(51) Int. Cl.: E06B 9/58

(54) **Rolladen**
Roller Shutter
Volet à rouleau

(43) Veröffentlichungstag der Anmeldung: 17.09.1997
(62) Teilanmeldung aus: 94103460.5
(73) Patentinhaber: ALUKON F. Grashei KG, D-95176 Konradsreuth (DE)
(72) Erfinder: OEHL, WALTHER, 95189 KÖDITZ/BRUNNENTHAL (DE)
(74) Vertreter: Riedel, Peter, Dipl.-Ing.

(56) Entgegenhaltungen:
- DE-U- 7 208 564
- DE-U- 7 726 954
- DE-U- 7 827 131

## Beschreibung

Die Erfindung betrifft einen Rolladen der im Oberbegriff des Anspruchs 1 angegebenen Gattung.

Rolläden, wie z.B. DE-U-7 827 131, die nachträglich an Fenster oder Türrahmen angebaut werden, werden üblicherweise von der Außenseite aus befestigt. Die Befestigungsschrauben sind daher von der Vorderseite aus zugänglich. Dies hat jedoch den Nachteil, daß durch Entfernen der Befestigungsschrauben die Führungsschienen demontiert werden können und damit der Rolladen insgesamt entfernt werden kann.

Es ist daher die Aufgabe der Erfindung, einen Rolladen der im Oberbegriff des Anspruchs 1 angegebenen Gattung zu schaffen, der funktions- und einbruchsicher ist.

Diese Aufgabe wird bei einem Rolladen der gattungsgemäßen Art durch die Merkmale des Anspruchs 1 gelöst.

Ein wesentlicher Vorteil der Erfindung ist darin zu sehen, daß die Abdeckung keine für ein Werkzeug zugängliche Vertiefung oder Hinterschneidung aufweist. Zur Befestigung hat der hakenförmige Rand vorzugsweise die Querschnittsform eines U, welches den vorderen Rand der vorderen Schiene umspannt. Am hinteren Ende der Schmalseite der Führungsschiene ist eine Hinterschneidung vorgesehen, in die ein an dem Schenkel angeformter Rastvorsprung eingreift. Die durch Einrastung befestigte Abdeckung kann somit nur noch durch Zerstörung entfernt werden, so daß ein Lösen der Befestigungsschrauben nur nach Zerstörung und Entfernung der Abdeckung möglich ist.

Ausführungsbeispiele des erfindungsgemäßen Rolladens werden nachstehend anhand der Zeichnung näher erläutert. In der Zeichnung zeigt:
- Fig. 1: einen Querschnitt durch eine an einem Rahmen montierte Führungsschiene,
- Fig. 2: eine Ausführungsvariante zu Fig. 1.

Die Fig. 1 und 2 zeigen jeweils einen Querschnitt durch eine an einem Rahmen 38 montierte Führungsschiene 3, wobei die Montage der Führungsschiene 3 am Rahmen 38 nachträglich mittels Befestigungsschrauben 39 von der Vorder- bzw. Außenseite der Führungsschiene durchgeführt wurde. Damit die Befestigungsschrauben 39 nach erfolgter Montage nicht mehr zugänglich sind, ist eine Abdeckung 40 vorgesehen, die sich über die gesamte Länge der Führungsschiene 3 erstreckt. Die Führungsschiene 3 umfaßt zwei durch eine Trennwand 12 geteilte Kammern 10, 11, von denen die Kammer 11 zur Führung der Profilstäbe dient. Durch die Kammer 10 erfolgt die Montage mittels der Befestigungsschrauben 39. An dem offenen Ende 41 der Kammer 11 sind Gleitelemente 42 mit je einer schräg zum offenen Ende 41 gerichteten Rippe 43 angeordnet, die zur besseren Führung der Profilstäbe und zur Abdichtung dienen.

In Fig. 1 hat die Abdeckung einen vorderen Abschnitt 44 und einen rechtwinklig dazu verlaufenden Schenkel 45, der sich entlang der Schmalseite der Führungsschiene 3 erstreckt. Durch zwei nach innen gerichtete Vorsprünge 40', 40" wird der vordere Abschnitt 44 in vorbestimmtem Abstand zur Führungsschiene 3 gehalten. Die Ausführungsform der Fig. 2 unterscheidet sich von derjenigen der Fig. 1 dadurch, daß der vordere Abschnitt 44' gewölbt ist.

Ein hakenförmiger Rand 46 der Abdeckung 40 umfaßt einen vorderen Rand 47 in der Führungsschiene 3 und ist auf diese Weise dort eingehängt. Außerdem ist der Schenkel 45 an seinem äußersten Ende mit einem Rastvorsprung 48 versehen, der in eine Hinterschneidung 49 der Führungsschiene 3 greift. Damit der Schenkel 45 mit dem Rastvorsprung 48 zwischen der Führungsschiene 3 und einer benachbarten Wand 50 oder dgl. durchgeschoben werden kann, muß bei der Montage der Führungsschiene 3 ein entsprechender Schlitz 51 zur Wand 50 verbleiben. Die Hinterschneidung 49 kann an der Führungsschiene 3 beispielsweise durch Fräsen entlang dieser Kante erzeugt werden. Die durch Einrastung befestigte Abdeckung kann nur noch durch Zerstörung entfernt werden, d. h. ein Lösen der Befestigungsschrauben 39 ist nur nach Zerstörung und Entfernung der Abdeckung 40 möglich.

## Patentansprüche

1. Rolladen mit einem Rolladenpanzer, der an einer Wickelwelle befestigt ist, und dessen Profilstäbe in seitlichen Führungsschienen (3) gleitverschieblich geführt sind,
**dadurch gekennzeichnet**, daß an der Vorderseite der Führungsschienen (3) je eine Abdeckung (40) vorhanden ist, die sich über die Breite der Vorderseite der zugehörigen Führungsschiene (3) erstreckt und mit einem hakenförmigen Rand (46) in ein offenes Ende (41) der Führungsschiene (3) eingehängt ist und einen sich entlang einer dem offenen Ende gegenüberliegenden Schmalseite der Führungsschiene erstreckenden Schenkel (45) aufweist, der diese Schmalseite hintergreift.

2. Rolladen nach Anspruch 1,
**dadurch gekennzeichnet**, daß der hakenförmige Rand (46) die Querschnittsform eines U besitzt, welches den vorderen Rand (47) der Führungsschiene (3) umspannt.

3. Rolladen nach Anspruch oder 2,
**dadurch gekennzeichnet**, daß die Führungsschiene (3) am hinteren Ende ihrer Schmalseite eine Hinterschneidung (49) aufweist, in die ein an dem Schenkel (45) angeformter Rastvorsprung (48) eingreift.

4. Rolladen nach einem der vorhergehenden Ansprüche,
**dadurch gekennzeichnet**, daß die Führungsschiene (3) mittels einer in deren Längsrichtung verlaufenden Trennwand (12) in zwei Kammern (10, 11) unterteilt ist, von denen eine Kammer zur Führung der Profilstäbe dient.

5. Rolladen nach einem der vorhergehenden Ansprüche,
**dadurch gekennzeichnet**, daß die Abdeckung (40) einen vorderen Abschnitt (44, 44') aufweist, der mittels nach innen gerichteter Vorsprünge (40', 40") in vorbestimmtem Abstand zur Führungsschiene (3) gehalten wird.

## Claims

1. Roller blind with a roller armour plate which is fixed to a winding shaft, and whose slat sections are slidably guided in lateral guide rails (3),
**characterized in that** at the front side of each of the guide rails (3) there is provided a cover (40) extending over the width of the front side of the relevant guide rail (3) and hanging in an open end (41) of the guide rail (3) by means of a hook-shaped edge (46) and comprising a leg (45) extending along a narrow side of the guide rail facing the open end thereof, the leg embracing this narrow side.

2. Roller blind according to claim 1,
**characterized in that** the hook-shaped edge (46) has the cross-sectional form of a U surrounding the front edge (47) of the guide rail (3).

3. Roller blind according to claim 1 or 2,
**characterized in that** at the rear end of its narrow side the guide rail (3) is provided with an undercut (49) which is engaged by a detent projection (48) formed on the leg (45).

4. Roller blind according to anyone of the preceding claims,
**characterized in that** by means of a partition (12) extending in the longitudinal direction thereof the guide rail (3) is divided into two chambers (10, 11), one chamber of which acting as a guiding device for the slat sections.

5. Roller blind according to anyone of the preceding claims,
**characterized in that** the cover (40) is provided with a front portion (44, 44') which by means of inwardly directed projections (40', 40'') is held at a predetermined distance to the guide rail (3).

## Revendications

1. Volet roulant comportant un blindage, qui est fixé sur un arbre d'enroulement et dont les barres profilées sont guidées de manière à être mobiles par glissement dans des rails de guidage latéraux (3), **caractérisé en ce que** sur la face avant des rails de guidage (3) est prévu respectivement un capot (40) qui s'étend sur la largeur de la face avant du rail de guidage associé (3) et est accroché, par un bord en forme de crochet (46), dans une extrémité ouverte (41) du rail de guidage (30) et possède une branche (45), qui s'étend le long d'un petit côté du rail de guidage, qui est situé en vis-à-vis de l'extrémité ouverte, et qui s'engage derrière ce petit côté.

2. Volet roulant selon la revendication 1, **caractérisé en ce que** le bord en forme de crochet (46) possède la forme en coupe transversale d'un U, qui entoure le bord avant (47) du rail de guidage (30).

3. Volet roulant selon la revendication 1 ou 2, **caractérisé en ce que** le rail de guidage (3) comporte, sur l'extrémité arrière de son petit côté, une partie en contre-dépouille (49), dans laquelle s'engage un appendice saillant d'encliquetage (48) formé sur la branche (45).

4. Volet roulant selon l'une des revendications précédentes, **caractérisé en ce que** le rail de guidage (30) est divisé à l'aide d'au moins une paroi de séparation (12) qui s'étend dans sa direction longitudinale, en deux chambres (10,11), dont l'une est utilisée pour guider les barres profilées.

5. Volet roulant selon l'une des revendications précédentes, **caractérisé en ce que** le capot (40) possède une partie avant (44,44'), qui est retenue au moyen de parties saillantes (40',40") dirigées vers l'intérieur, à une distance prédéterminée du rail de guidage (30).
